# FASCICULE DE BREVET EUROPEEN

(11) **EP 1 490 576 B1**
(45) Date de publication et mention de la délivrance du brevet: **30.11.2011**
(21) Numéro de dépôt: 03740535.4
(22) Date de dépôt: 27.03.2003
(51) Int. Cl.: E06B 9/72, E06B 9/60

(54) **Arbre d'enroulement actionné par un moteur tubulaire**
Wickelwelle mit Rohrmotor-Antrieb
Winding shaft actuated by means of a tubular drive

(30) Priorité: 28.03.2002 FR 0203940
(43) Date de publication de la demande: 29.12.2004
(73) Titulaire: SIMU, 70100 Arc-Les-Gray (FR)
(72) Inventeur: ARNOUX, Franck, F-70000 Pusey (FR); BRESSON, Christophe, F-70700 Cugney (FR); BOUSSON, Benjamin, F-25440 Lombard (FR); CHAIBA, Hassan, F-25000 Besancon (FR)
(74) Mandataire: Myon, Gérard Jean-Pierre
(86) Numéro de dépôt international: PCT/FR2003/000974
(87) Numéro de publication internationale: WO 2003/083245

(56) Documents cités:
- DE-A- 4 211 940
- FR-A- 2 697 558
- JP-A- 11 101 077
- JP-A- 11 101 077

## Description

L'invention a trait à un mécanisme de manoeuvre et à une installation de fermeture ou de protection solaire comprenant un tel mécanisme.

Par installation de fermeture, on entend les portes, portails, volets, grilles et matériels équivalents.

Dans une installation de fermeture ou de protection solaire, il est connu d'utiliser un organe d'entraînement mécanique ou électrique pour faire tourner, autour de son axe géométrique principal, un arbre d'enroulement pour un écran d'obturation d'une ouverture, ou d'un organe de transmission d'effort, tel qu'une sangle, associé à un tel écran.

Il est connu de compenser le couple exercé sur le mécanisme d'enroulement par le poids de l'écran d'obturation, cette compensation étant obtenue par un ou plusieurs ressorts dits « de compensation ». Des mécanismes d'enroulement comprenant des ressorts de compensation sont connus, par exemple, de FR-A-2 743 107, de DE-A-296 05 670 ou de JP-A-2000-234485. Dans ces dispositifs, il est prévu, d'une part, un moteur tubulaire d'entraînement et, d'autre part, des ressorts de compensation, ces ressorts et ce moteur devant être mis en place dans l'arbre d'enroulement sur le site d'utilisation de l'installation, alors que les conditions de travail de l'installateur sont parfois précaires, notamment du fait d'une accessibilité en hauteur limitée. En outre, de nombreuses pièces doivent être prévues pour installer, d'une part, le ressort de compensation et, d'autre part, le moteur à l'intérieur de l'arbre d'enroulement, ce qui renchérit les installations connues.

Il est également connu de JP-A-11-101077 de réaliser un mécanisme de commande d'un volet roulant dans lequel un ressort est fixé sur un moteur et sur un élément de transmission associé à un embrayage. Le couple exercé par le ressort est transmis à l'arbre d'enroulement du volet.

C'est à ces inconvénients qu'entend plus particulièrement remédier l'invention en proposant un mécanisme de manoeuvre qui comprend au moins un ressort de compensation et qui peut être mis en place de façon aisée, alors que son prix de revient est plus attractif que celui des mécanismes compensés connus.

Dans cet esprit, l'invention concerne un mécanisme de manoeuvre d'une installation de fermeture ou de protection solaire comprenant un organe d'entraînement en rotation d'un arbre d'enroulement pour un écran d'obturation et au moins un ressort de compensation du poids de cet écran d'obturation, dans lequel l'organe d'entraînement est solidaire d'une console et le ressort est monté autour d'un boîtier de l'organe d'entraînement et appartient avec celui-ci à un sous-ensemble apte à être au moins partiellement introduit de façon unitaire à l'intérieur de l'arbre d'enroulement. Ce mécanisme est caractérisé en ce qu'une première extrémité du ressort est cinématiquement liée à une première extrémité du boîtier qui est opposée à la console, alors que sa seconde extrémité est solidaire d'une première bague montée libre en rotation autour d'une seconde extrémité du boîtier qui est la plus proche de la console, cette première bague étant apte à être rendue directement solidaire en rotation avec l'arbre d'enroulement lorsque le sous-ensemble est en place dans l'arbre.

Grâce à l'invention, l'organe d'entraînement, qui peut être un moteur électrique, et le ressort de compensation peuvent être manipulés et mis en place en une opération relativement simple, ce qui facilite le travail de l'installateur, diminue le temps de montage et réduit le nombre de pièces accessoires nécessaires.

Selon des aspects avantageux mais non obligatoires de l'invention, ce mécanisme incorpore une ou plusieurs des caractéristiques suivantes :
- La première bague est pourvue d'au moins un relief apte à venir en prise avec un relief correspondant prévu sur l'arbre d'enroulement pour la solidarisation en rotation de cette bague et de cet arbre.
- La première extrémité du ressort est solidaire en rotation d'une deuxième bague immobilisée autour de la première extrémité du boîtier de l'organe d'entraînement.
- Le ressort a une longueur telle qu'il ne dépasse pas sensiblement, selon une direction axiale, par rapport au un boîtier de l'organe d'entraînement.
- L'organe d'entraînement peut comprendre un moteur électrique, éventuellement associé à un réducteur.
- Le mécanisme comprend des moyens d'immobilisation temporaire de la première bague en rotation par rapport au boîtier.

L'invention concerne également une installation de fermeture ou de protection solaire qui comprend un mécanisme de manoeuvre tel que précisément décrit. Une telle installation est plus facile à mettre en place et plus économique que celles de l'état de la technique.

L'invention sera mieux comprise et d'autres avantages de celle-ci apparaîtront plus clairement à la lumière de la description qui va suivre d'un mode de réalisation d'une installation de fermeture équipée d'un mécanisme de manoeuvre conforme à l'invention, donnée uniquement à titre d'exemple et faite en référence aux dessins annexés dans lesquels :
- la figure 1 est une coupe axiale partielle de principe d'une partie d'une installation de fermeture en cours d'assemblage
- la figure 2 est une coupe axiale partielle de l'installation de la figure 1 en configuration d'utilisation
- la figure 3 est une coupe analogue à la figure 1, pour une autre installation de fermeture
- la figure 4 est une coupe analogue à la figure 2 pour l'installation de la figure 3
- la figure 5 est une coupe analogue à la figure 1, pour une installation conforme à l'invention et
- la figure 6 est une coupe analogue à la figure 2 pour l'installation de la figure 5.

L'installation représentée partiellement aux figures 1 et 2 n'est pas selon l'invention. Elle comprend un mécanisme 1 permettant d'enrouler plus ou moins un tablier T autour d'un axe géométrique X-X', ceci permettant d'obturer plus ou moins une ouverture O ménagée dans la maçonnerie d'un bâtiment.

Le mécanisme 1 comprend un arbre 2 dont l'axe géométrique central est confondu avec l'axe X-X' et qui est supporté par rapport à la structure du bâtiment au moyen d'une console 3 formant palier.

Un organe d'entraînement 4 est prévu pour mettre en rotation l'arbre autour de l'axe X-X', comme représenté par la flèche R à la figure 2. Cet organe comprend un moteur électrique 41 et un réducteur 42. On note 43 l'arbre de sortie de l'organe 4 et 44 son boîtier à l'intérieur duquel sont logés les éléments 41 et 42.

Un ressort de compensation 5 est prévu pour compenser le couple exercé par le poids du tablier T autour de l'axe X-X'. Ce ressort est un ressort de torsion disposé en hélice autour du boîtier 44 de l'organe 4.

Le boîtier 44 est pourvu d'un ergot 45 autour duquel est ancrée une première extrémité 51 du ressort 5 qui est conformée en boucle.

La seconde extrémité 52 du ressort 5 est introduite dans un logement 62 ménagé dans un disque d'entraînement 6 prévu pour être solidarisé en rotation avec l'arbre 2 par tout moyen approprié, par exemple par rivetage.

Le disque 6 est pourvu d'une ouverture centrale 61 de section adaptée à la section de l'arbre 43, de telle sorte que le disque 6 est solidaire en rotation de l'arbre 43.

Une bague-entretoise 7 est prévue pour centrer le boîtier 44 dans l'arbre 2, avec possibilité de rotation.

Comme il ressort plus particulièrement de la figure 1, les éléments 3 à 7 constituent un sous-ensemble 10 qui peut être partiellement introduit, en une opération, à l'intérieur de l'arbre 2, comme représenté par la flèche F₁. En particulier, l'organe 4 et le ressort 5 appartiennent à l'ensemble 10 et sont mis en place dans l'arbre 2.

On note L₅ la longueur du ressort 5 prise selon la direction de l'axe X-X'. On note L₄ la longueur de l'organe 4 prise selon la même direction. La longueur L₅ est inférieure à la longueur L₄ et le ressort 5 ne fait pas sensiblement saillie au-delà du boîtier 44, ce qui confère au sous-ensemble 7 un caractère compact et monolithique simplifiant sa manipulation et permettant des gains de temps en installation.

Lorsque le dispositif est en configuration de fonctionnement représenté à la figure 2, une rotation R de l'arbre 2 induit une rotation correspondante du disque 6 et une modification de la tension du ressort 5, puisque son extrémité 52 tourne autour de l'axe X-X', alors que son extrémité 51 demeure fixe par rapport au boîtier 44 qui est lui-même fixe par rapport à l'axe X-X'.

Dans l'installation représentée aux figures 3 et 4, qui n'est pas selon l'invention, les éléments analogues à ceux de l'installation des figures 1 et 2 portent des références identiques augmentées de 100. Le mécanisme 101 de ce mode de réalisation est également centré sur un axe X-X' et comprend un arbre 102 d'enroulement d'un tablier T, cet arbre étant supporté grâce à une console 103 et recevant un organe d'entraînement 104 comprenant un moteur électrique 141 et un réducteur 142. Comme précédemment, un ressort 105 est monté autour du boîtier 144 de l'organe 104, ce ressort étant solidaire par sa première extrémité 151 d'un ergot 145 prévu sur le boîtier 144.

Une bague-entretoise 107 est disposée autour du boîtier 144, à proximité de la console 103, avec possibilité de rotation, et permet un centrage relatif des éléments 102 et 104.

Une bague 108 est montée libre en rotation autour de l'extrémité 144a du boîtier 144 opposée à la console 103, cette bague 108 étant pourvue d'une ouverture centrale 181 dont la section est telle qu'elle peut être entraînée en rotation par l'arbre de sortie 143 de l'organe 104. La seconde extrémité 152 du ressort 105 est fixée par tout moyen approprié sur la bague 108, par exemple par coopération de formes, clippage, collage ou soudage.

Un disque d'entraînement 106 est fixé à l'intérieur du tube 102 lors de sa fabrication et est pourvu d'une ouverture 161 de réception de l'arbre 143, la section de l'ouverture 161 permettant un entraînement en rotation du disque 106 à partir de l'arbre 143.

Les éléments 103 à 107 et 108 constituent un sous-ensemble 110 qui peut être partiellement introduit en une opération à l'intérieur du tube 102, comme représenté par la flèche F₁ à la figure 3.

La longueur L₁₀₅ du ressort 105 parallèlement à l'axe X-X' est inférieure à la longueur L₁₀₄ de l'organe 104 parallèlement à cet axe.

Dans le mode de réalisation de l'invention représenté aux figures 5 et 6, les éléments analogues à ceux de l'installation des figures 1 et 2 portent des références identiques augmentées de 200. Le mécanisme 201 de ce mode de réalisation comprend un arbre 202 d'entraînement d'un tablier T permettant d'obturer plus ou moins une ouverture O. Cet arbre 202 est supporté par une console 203 immobilisée par rapport à la maçonnerie du bâtiment. Un organe d'entraînement 204 comprend un moteur électrique 241 et un réducteur 242 disposés à l'intérieur d'un boîtier 244 de forme cylindrique à section circulaire comme les boîtiers 44 et 144.

On note 243 l'arbre de sortie de l'organe 204. Cet arbre 243 est prévu pour être introduit dans une ouverture 261 d'un disque d'entraînement 206 monté fixe à l'intérieur de l'arbre 202.

Un ressort 205 est monté autour du boîtier 244 et immobilisé en rotation sur celui-ci par serrage de sa première extrémité 251 sur une bague tronconique 209, elle-même immobilisée sur l'extrémité 244a du boîtier 244 opposé à la console 203.

Une autre bague 208 est montée autour du boîtier 244, au niveau de son extrémité 244b la plus proche de la console 203, la bague 208 pouvant tourner autour de l'extrémité 244b.

La bague 208 est, par ailleurs, pourvue d'une surface tronconique 282 de réception et de coincement de la seconde extrémité 252 du ressort 205.

La bague 208 est également pourvue de plusieurs saillies radiales 283 destinées à être chacune engagées dans une encoche 223 ménagée au niveau de l'extrémité 221 du tube 202.

Les éléments 203 à 205, 208 et 209 constituent un sous-ensemble 210 pouvant être introduit en une opération, représentée par la flèche F₁ à la figure 5, à l'intérieur du tube 202, ce sous-ensemble permettant de réaliser les fonctions d'entraînement du tube 202 et de compensation, comme les sous-ensembles 10 et 110 des premier et second modes de réalisation.

Du fait de l'introduction du sous-ensemble 210 dans le tube 202, l'arbre 243 vient en prise à l'intérieur de l'ouverture 261, alors que les saillies 283 viennent en prise dans les encoches 223.

Comme représenté à la figure 5, lors de la mise en place de l'installation, la bague 206 est montée sur l'arbre 243 avant que le sous-ensemble 210 ne soit introduit dans le tube 202, ce qui évite un réglage postérieur de l'orientation relative des bagues 206 et 208. Une même façon de procéder peut être employée avec les mécanismes des premier et deuxième modes de réalisations.

Ce mode de réalisation présente l'avantage particulier que, dans la configuration de la figure 5 du sous-ensemble 210, qui correspond à sa configuration de stockage avant mise en place dans une installation prévue sur un bâtiment, le couple exercé par le ressort 205 entre les bagues 208 et 209 n'est pas transmis à l'arbre 243. Il est en effet prévu un moyen d'immobilisation en rotation de la bague 208 par rapport au boîtier 244, ce moyen pouvant être une clavette 211 comme représentée en traits mixtes à la figure 5. Tout autre moyen d'immobilisation peut cependant être envisagé, par exemple une fixation par vissage.

La position de la bague 208 peut être réglée, avant son immobilisation par rapport au boîtier 244, de telle sorte que l'effort de compensation exercé par le ressort 205 correspond sensiblement à l'effort de compensation à exercer pour compenser le poids maximum du tablier T, c'est-à-dire son poids en configuration fermée de l'ouverture O. Ce couple maximum n'étant pas transmis à l'arbre 243, et par la même au réducteur 242, ce réducteur peut être dimensionné en tenant compte du fait que, lorsque le sous-ensemble 210 est en place dans l'arbre 202, le poids du tablier T et l'effort du ressort 205 se compensent approximativement. Le réducteur 242 peut donc être plus petit et plus léger que les réducteurs des installations connues, ceci permettant de réaliser un gain substantiel sur le prix de revient du mécanisme 201.

La longueur L₂₀₅ du ressort 205 est sensiblement plus courte que la longueur totale de l'organe 204.

Selon une variante non représentée de l'invention, un mécanisme conforme à son principe peut également être équipé d'un dispositif de sécurité tel que décrit dans la demande de brevet français N° 2 837 866.

Des modifications évidentes peuvent être apportées au mode de réalisation décrit, sans sortir du cadre de la présente invention défini par les revendications ci-jointes.

## Revendications

1. Mécanisme de manoeuvre d'une installation de fermeture ou de protection solaire comprenant un organe (204) d'entraînement en rotation d'un arbre d'enroulement (202) pour un écran d'obturation et au moins un ressort (205) de compensation du poids dudit écran, ledit organe d'entraînement (204) étant solidaire d'une console (203) et ledit ressort (205) étant monté autour d'un boîtier (244) dudit organe d'entraînement (4 ; 104 ; 204), alors que ledit ressort et ledit organe appartiennent à un sous-ensemble (210) apte à être au moins partiellement introduit (F₁) de façon unitaire à l'intérieur dudit arbre (202), **caractérisé en ce qu'**une première extrémité (251) dudit ressort est cinématiquement liée à une première extrémité (244a) dudit boîtier (244) qui est opposée à la console (203), alors que la seconde extrémité (252) dudit ressort (205) est solidaire d'une première bague (208) montée libre en rotation autour d'une seconde extrémité (244b) dudit boîtier (244) qui est la plus proche de ladite console (203), ladite première bague étant apte à être rendue directement solidaire en rotation avec ledit arbre d'enroulement (202) lorsque ledit sous-ensemble est en place dans ledit arbre.

2. Mécanisme selon la revendication 1, **caractérisé en ce que** ladite première bague (208) est pourvue d'au moins un relief (283) apte à venir en prise avec un relief correspondant (223) prévu sur ledit arbre d'enroulement (202), pour la solidarisation en rotation de ladite bague et dudit arbre.

3. Mécanisme selon l'une des revendications 1 ou 2, **caractérisé en ce que** ladite première extrémité (251) dudit ressort (205) est solidaire en rotation d'une deuxième bague (209) immobilisée autour de ladite première extrémité (244a) dudit boîtier (244) dudit organe d'entraînement (204).

4. Mécanisme selon l'une des revendications précédentes, **caractérisé en ce que** ledit ressort (205) a une longueur (L₂₀₅) telle qu'il ne dépasse pas sensiblement, selon une direction axiale (X-X'), par rapport audit boîtier (244) dudit organe d'entraînement (204).

5. Mécanisme selon l'une des revendications précédentes, **caractérisé en ce que** ledit organe d'entraînement (204) comprend un moteur électrique (241).

6. Mécanisme selon l'une des revendications précédentes, **caractérisé en ce qu'**il comprend des moyens (211) d'immobilisation temporaire de ladite première bague (208) en rotation par rapport audit boîtier (244).

7. Installation de fermeture ou de protection solaire, **caractérisée en ce qu'**elle comprend un mécanisme de manoeuvre (201) selon l'une des revendications précédentes.

## Claims

1. Mechanism for maneuvering a closing or sun-protection installation comprising a driving element (204) for driving in rotation a winding shaft (202) for a closing screen and at least one spring (205) for compensating the weight of said screen, said driving element (204) being fast with a bracket (203) and said spring (205) being mounted around a casing (244) of said driving element (204), whereas said spring and said element belong to a sub-unit (210) adapted to be at least partially introduced (F₁) in unitary manner inside said shaft (202), wherein a first end (251) of said spring is kinematically linked to a first end (244a) of said casing (244) which is opposite to said bracket (203), while the second end (252) of said spring (205) is fast in rotation with a first ring (208) mounted to rotate freely around a second end (244b) of said casing, which is nearest to said bracket (203), said first ring (208) being adapted to be rendered directly fast in rotation with said winding shaft (202) when said sub-unit is in placet in said shaft.

2. Mechanism according to Claim 1, **characterized in that** said first ring (208) is provided with at least one element in relief (283) adapted to come into mesh with a corresponding element in relief (223) provided on said winding shaft (202) for connection of said ring and said-shaft in rotation.

3. Mechanism according to one of Claims 1 or 2, **characterized in that** said first end (251) of said spring (205) is fast in rotation with a second ring (209) immobilized around said first end (244a) of said casing (244) of said driving element (204).

4. Mechanism according to one of the preceding Claims, **characterized in that** said spring (205) has such a length (L₂₀₅) that it does not project substantially, in an axial direction (X-X'), with respect to said casing (244) of said driving element (204).

5. Mechanism according to one of the preceding Claims, **characterized in that** said driving element (204) comprises an electric motor (241).

6. Mechanism according to one of the previous Claims, **characterized in that** it includes means (211) for temporarily immobilizing said first ring (208) in rotation with respect to said casing (244).

7. Closing or sun-protection installation, **characterized in that** it comprises a maneouvering mechanism (201) according to one of the preceding Claims.

## Patentansprüche

1. Betätigungsmechanismus für eine Schließ- oder Sonnenschutzanlage, umfassend ein Organ (204) zum Drehantrieb einer Aufwickelwelle (202) für eine Verschlussabdeckung und mindestens eine Feder (205) zur Kompensation des Gewichts der Abdeckung, wobei das Antriebsorgan (204) mit einer Konsole (203) verbunden ist und die Feder (205) um ein Gehäuse (244) des Antriebsorgans (4; 104; 204) herum montiert ist, wobei die Feder und das Organ zu einer Unteranordnung (210) gehören, die geeignet ist, mindestens teilweise als Einheit in das Innere der Welle (202) eingeführt zu werden (F₁), **dadurch gekennzeichnet, dass** ein erstes Ende (251) der Feder kinematisch mit einem ersten Ende (244a) des Gehäuses (244) verbunden ist, das entgegengesetzt zur Konsole (203) liegt, während das zweite Ende (252) der Feder (205) mit einem ersten Ring (208) verbunden ist, der drehfrei um ein zweites Ende (244b) des Gehäuses (244) montiert ist, das am nächsten zu der Konsole (203) liegt, wobei der erste Ring geeignet ist, direkt mit der Aufwickelrolle (202) drehfest in Verbindung gebracht zu werden, wenn die Unteranordnung in Stellung in der Welle ist.

2. Mechanismus nach Anspruch 1, **dadurch gekennzeichnet, dass** der erste Ring (208) mit mindestens einem Relief (283) versehen ist, das geeignet ist, für die drehfeste Verbindung des Rings und der Welle in Eingriff mit einem korrespondierenden Relief (223) zu kommen, das auf der Aufwickelrolle (202) vorgesehen ist.

3. Mechanismus nach Anspruch 1 oder Anspruch 2, **dadurch gekennzeichnet, dass** das erste Ende (251) der Feder (205) drehfest mit einem zweiten Ring (209) ist, der um das erste Ende (244a) des Gehäuses (244) des Antriebsorgans (204) festgelegt ist.

4. Mechanismus nach einem der vorhergehenden Ansprüche, **dadurch gekennzeichnet, dass** die Feder (205) eine Länge (L₂₀₅) derart aufweist, dass sie gemäß einer axialen Richtung (X-X') in Bezug auf das Gehäuse (244) des Antriebsorgans (204) nicht wesentlich übersteht.

5. Mechanismus nach einem der vorhergehenden Ansprüche, **dadurch gekennzeichnet, dass** das Antriebsorgan (204) einen Elektromotor (241) umfasst.

6. Mechanismus nach einem der vorhergehenden Ansprüche, **dadurch gekennzeichnet, dass** er Mittel (211) zur zeitweisen drehfesten Festlegung des ersten Ringes (208) in Bezug auf das Gehäuse (244) aufweist.

7. Schließ- oder Sonnenschutzanlage, **dadurch gekennzeichnet, dass** sie einen Betätigungsmechanismus (201) nach einem der vorhergehenden Ansprüche umfasst.
